# EUROPÄISCHE PATENTSCHRIFT

(11) **EP 0 427 947 B1**
(45) Veröffentlichungstag und Bekanntmachung des Hinweises auf die Patenterteilung: **03.03.1993**
(21) Anmeldenummer: 90118924.1
(22) Anmeldetag: 04.10.1990
(51) Int. Cl.: F02M 65/00, F02M 61/14

(54) **Kraftstoffeinspritzdüse für Brennkraftmaschinen**
Fuel injector for internal combustion engines
Injecteur de combustible pour moteurs à combustion interne

(30) Priorität: 14.11.1989 DE 3937750
(43) Veröffentlichungstag der Anmeldung: 22.05.1991
(73) Patentinhaber: ROBERT BOSCH GMBH, 70442 Stuttgart (DE)
(72) Erfinder: Seifert, Kurt, W-7300 Esslingen/Zollberg (DE); Hofmann, Karl, Dipl.-Ing., W-7141 Neckarrems (DE); Knauer, Alfred, Dipl.-Ing., W-7000 Stuttgart 61 (DE)
(74) Vertreter: Glaser, Ernst

(56) Entgegenhaltungen:
- EP-A- 0 068 339
- DE-A- 3 244 245

## Beschreibung

### Stand der Technik

Die Erfindung geht aus von einer Kraftstoff-Einspritzdüse nach der Gattung des Hauptanspruchs. Bei einer aus der EP-A-0 099 991 bekannten Einspritzdüse dieser Gattung sind die weiterführenden Leitungen als Einzelkabel ausgebildet, auf die ein Isolierrohr (Bougierrohr) aufgesteckt ist und deren Endabschnitte zwischen den beiden in der seitlichen Aussparung des Haltekörpers vorgesehenen Isolierformteilen nach dem Löten und Befestigen des äußeren Isolierformteils durch ein pilzförmiges Kunststoffteil zugentlastet festgelegt, dessen mit einer Verdickung versehener Schaft durch eine Bohrung im äußeren Isolierformteil hindurchgedrückt werden muß. Damit die Kontaktfahnen der Induktionsspule auch sicher gegen eine Berührung mit den metallischen Wänden des Querlochs im Düsenhalter geschützt sind, ist das innere Isolierformteil als eine das Querloch überdeckende Blende ausgeführt, die nur durch Schlitze für den Durchtritt der Kontaktfahnen unterbrochen ist. Diese Ausführung bedingt eine verhältnismäßig aufwendige Handhabung beim Löten und Montieren der Teile.

### Vorteile der Erfindung

Die erfindungsgemäße Anordnung mit den kennzeichnenden Merkmalen des Hauptanspruchs hat den Vorteil, daß sich die Lötverbindungen einfach und sicher herstellen und gegenüber den metallischen Wänden des Haltekörpers isolieren lassen, und daß sich ohne zusätzliche Teile und Arbeitsgänge eine einwandfreie Zugentlastung der Lötanschlüsse beim Befestigen des äußeren Isolierformteils am Haltekörper ergibt, wodurch auch die Endmontage der Teile erleichtert wird.

Durch die in den Unteransprüchen enthaltenen Maßnahmen sind vorteilhafte Weiterbildungen der Anordnung nach dem Hauptanspruch möglich.

### Zeichnung

Ein Ausführungsbeispiel der Erfindung ist in der Zeichnung dargestellt und in der nachfolgenden Beschreibung näher erläutert. Es zeigen Figur 1 vergrößert einen Längsschnitt durch eine Einspritzdüse für Dieselmotoren, für Figur 2 eine Seitenansicht des oberen Endbereiches der Einspritzdüse nach Figur 1, Figur 3 in weiterem vergrößertem Maßstab und ebenfalls im Schnitt die Lötanschlüsse und die diese umgebenden Teile der Einspritzdüse nach Figur 1 vor deren endgültigem Zusammenbau, Figur 4 ein Einzelteil der Einspritzdüse in Richtung des Teiles A in Figur 1 gesehen, Figur 5 eine Seitenansicht des Einzelteils nach Figur 4, Figur 6 ein weiteres Einzelteil in Richtung des Teiles B in Figur 1 gesehen und Figur 7 eine Draufsicht auf das Einzelteil nach Figur 6.

### Beschreibung des Ausführungsbeispiels

Die Einspritzdüse hat einen Haltekörper 10, an welchem ein eine Ventilnadel 12 verschiebbar lagernder Düsenkörper 14 zusammen mit einer Zwischenscheibe 16 durch eine Überwurfmutter 18 befestigt ist. Der Haltekörper 10 hat eine Kammer 20 zur Aufnahme einer Schließfeder 22 und enthält eine Induktionsspule 24 eines Nadelbewegungsfühlers, die von einem mit der Ventilnadel 12 bewegten Bolzen 26 beeinflusst ist. Der grundsätzliche Aufbau und die Funktion der Einspritzdüse samt Nadelbewegungsfühler entsprechen einer handelsüblichen Ausführung und werden daher im vorliegenden Zusammenhang nicht näher erläutert.

Die Induktionsspule 24 hat zwei radial abstehende Kontaktfahnen 30, die (Figur 3) in eine seitliche Ausnehmung 34 im Mantel des Haltekörpers 10 treten. Dort sind die Kontaktfahnen 30 über Lötanschlüsse 36 mit weiterführenden Leitungen verbunden, die durch Einzeldrähte 38 eines im Querschnitt ovalen Mantelkabels 40 gebildet sind. Die Lötanschlüsse 36 sind mit Hilfe von sogenannten Löthülsen 42 hergestellt, die aus einem Kunststoffschlauch mit darin eingelagertem Lötering bestehen. In die Löthülsen 42 werden die beiden zu verbindenden Kontaktenden übereinanderliegend eingeschoben, wonach die Löthülsen 42 durch ein Heißluftgebläse erwärmt werden, bis die eingelagerten Lotringe verlaufen und die Kunststoffschläuche auf die Kontaktenden aufschrumpfen.

Zum isolierten, schüttelsicheren Festhalten der Lötanschlüsse 36 in der seitlichen Ausnehmung 34 des Haltekörpers 10 und zur schützenden Abdeckung nach außen sind ein inneres Isolierformteil 48 und ein äußeres Isolierformteil 50 vorgesehen, die gleichzeitig mit Mitteln zur Zugentlastung der Lötanschlüsse 36 versehen sind. Das innere Isolierformteil 48 hat zwei im Parallelabstand angeordnete Seitenwangen 52, die am Mündungsrand 54 des Querlochs 32 anliegen und zwischen sich einen Raum 56 zur passenden Aufnahme der Kontaktfahnen 30 und Löthülsen 42 begrenzen. Die Seitenwangen 52 sind über einen Rückensteg 58 miteinander verbunden, an den nach oben abstehend ein Aufsatz 60 angeformt ist. Dieser hat ebenfalls zwei Seitenwangen 62 und eine Rückwand 64, die einen das Mantelkahel 40 etwa halbseitig umfassenden Kanal bilden. An der nach innen gekehrten Seitenfläche 66 der Rückwand 64 ist ein leistenartiger Vorsprung 68 angeformt, welcher zur Zugentlastung der Lötanschlüsse 36 dient. Am Übergang des Rückensteges 58 zum Aufsatz 60 ist eine Schulter 70 gebildet, die im Zusammenwirken mit einer Gegenschulter 72 am Haltekörper 10 das Isolierformteil 48 in Achsrichtung spiellos am Haltekörper 10 festhält.

Das äußere Isolierformteil 50 hat ein etwa segmentförmiges Querschnittsprofil und füllt die seitliche Ausnehmung 34 etwa bis zum Umrissprofil des an die Ausnehmung 34 anschliessenden Abschnitts 74 des Haltekörpers 10 auf. Das Isolierformteil 50 hat eine Rückwand 76, an die zwei leistenförmige Vorsprünge 78 angeformt sind, welche im Zusammenwirken mit dem Vorsprung 68 am inneren Isolierformteil 48 zur Zugentlastung der Lötanschlüsse 36 dienen. An die Rückwand 76 sind ferner zwei seitlich ausladende Ansätze 80 angeformt, die je mit einer nach innen gekehrten Führungsleiste 82 versehen sind, welche die Seitenwangen 52 des inneren Isolierformteils 48 passend umgreifen und dieses in der richtigen Lage gegenüber dem Querloch 32 festlegen. An den Übergängen der Rückwand 76 zu den seitlichen Ansätzen 80 ist das Isolierformteil 50 mit im Querschnitt halbkreisförmigen Längsnuten 84 zur halbseitigen Aufnahme von Stiften 86 versehen, die passend in Bohrungen 88 im Abschnitt 74 des Haltekörpers 10 stecken.

Die Ansätze 80 des Isolierformteils 50 haben an der Unterseite eine Auflagefläche 90, mit denen das Isolierformteil 50 auf der die Ausnehmung 34 begrenzenden Wandfläche 92 des Haltekörpers 10 aufliegt. An der Rückwand 76 ist ferner eine waagrecht abstehende Zunge 94 angeformt, die zwischen die Seitenwangen 52 des Isolierformteils 48 greifend auf der Wandfläche 92 des Haltekörpers 10 aufliegt und eine metallische Berührung der Kontaktfahnen 30 bzw. Lötanschlüsse 36 mit dem Haltekörper 10 verhindert. In seinem oberen Bereich ist das Isolierformteil 50 mit zwei Führungsschenkeln 96 versehen, welche die Seitenwangen 62 des Isolierformteils 48 passend übergreifen und zusammen mit diesen einen geschlossenen Kanal für das Mantelkabel 40 bilden. Ferner hat die Rückwand 76 außen eine Aussparung 98, welche die Rückwand 76 örtlich bis auf einen sehr dünnen Wandabschnitt 99 schwächt. Der die Lötanschlüsse 36 umgebende Hohlraum zwischen den Isolierformteilen 48, 50 ist mit einer Silikonmasse 100 ausgefüllt.

Bei der Fertigmontage des Haltekörpers 10 werden zunächst die Lötanschlüsse 36 in der bereits beschriebenen Weise hergestellt und danach das innere Isolierformteil 48 in die Ausnehmung 34 eingesetzt. Dann wird, wie in Figur 3 angedeutet, das äußere Isolierformteil 50 von der Seite her in die Ausnehmung 34 eingefügt und mit einer definierten Kraft in Fügerichtung gepresst. Dabei werden das innere Isolierstoffteil 48 in der richtigen Lage fixiert und das Mantelkabel 40 zwischen den Vorsprüngen 68, 78 der Teile zugentlastend verformt. Wenn das Isolierformteil 50 am Haltekörper 10 zur Anlage gekommen ist, werden die Stifte 86 unter Beibehaltung der in Fügerichtung ausgeübten Kraft in die Bohrungen 88 des Haltekörpers 10 eingedrückt bzw. - gepresst. Die Bohrungen 88 sind so zur Längsachse des Haltekörpers 10 angeordnet, daß nach Aufhebung der äußeren Fügekraft eine Restkraft in Fügerichtung aufrecht erhalten bleibt. Danach wird mit einer Injektionsnadel, welche durch den dünnen Wandabschnitt 99 hindurchgestochen wird, die Silikonmasse 100 in den die Lötanschlüsse 36 umgebenden Hohlraum eingebracht.

## Patentansprüche

1. Kraftstoff-Einspritzdüse für Brennkraftmaschinen, mit einem Haltekörper (10), an welchem ein eine Ventilnadel (12) verschiebbar lagernder Düsenkörper (14) befestigt ist und welcher eine Kammer (20) zur Aufnahme mindestens einer Schließfeder (22) sowie einer Induktionsspule (24) eines Nadelbewegungsfühlers enthält, die von einem mit der Ventilnadel (12) bewegten Teil (26) beeinflusst ist und zwei radial abstehende Kontaktfahnen (30) hat, welche in eine seitliche Aussparung (34) im Mantelumfang des Haltekörpers (10) ragen und dort mit weiterführenden Leitungen (38) verlötet sind, und ferner mit einem in der seitlichen Aussparung (34) des Haltekörpers (10) angeordneten Isolierformteil (48), das in seiner Einbaulage durch ein die Lötanschlüsse (36) nach außen abdeckendes äußeres Isolierformteil (50) gehalten ist, welches mit Mitteln (68, 78) zur Zugentlastung der Lötanschlüsse (36) versehen und durch Stifte (86) am Haltekörper (10) befestigt ist, die parallel zu dessen Längsachse angeordnet und in entsprechend angeordnete Löcher (88) in dem einen der beiden Mantelbereiche des Haltekörpers (10) eingreifen, die dessen zur Aufnahme der Lötanschlüsse (36) dienende seitliche Aussparung (34) axial begrenzen, gekennzeichnet durch folgende Merkmale:
a) Die weiterführenden Leitungen (38) sind durch die Einzeldrähte eines Mantelkabels (40) gebildet,
b) die Einzeldrähte (38) des Mantelkabels (40) sind je über eine Löthülse (42) mit einer Kontaktfahne (30) der Induktionsspule (24) verbunden, die aus einem über beide Kontaktenden greifenden, bei Erwärmung auf die Kontaktenden aufschrumpfenden Kunststoffschlauch und einen darin enthaltenen Lötring bestehen,
c) das am Grund der seitlichen Aussparung (34) anliegende innere Isolierformteil (48) und das die Lötanschlüsse (36) abdeckende äußere Isolierformteil (50) sind stromauf der Lötanschlüsse (36) an einander zugekehrten Wandbereichen (66, 76) mit vorzugsweise gegeneinander versetzten Vorsprüngen (68, 78) versehen,
die zur Aufnahme der Stifte (86) vorgesehenen Löcher (88) im Haltekörper (10) haben zu dessen Längsachse einen solchen Abstand, daß die Stifte (86) das äußere Isolierformteil (50) in einer Einbaulage halten, daß das zwischen den Vorsprüngen (68, 78) der Isolierformteile (48, 50) eingespannte Mantelkabel (40) zugentlastend verformt ist.

2. Einspritzdüse nach Anspruch 1, dadurch gekennzeichnet, daß das innere Isolierformteil (48) mit vom Mündungsrand (54) des Querlochs (32) abstehenden, zwischen sich einen Raum (56) für die Kontaktfahnen (30) und Löthülsen (42) begrenzenden Seitenwangen (52) versehen ist, die von Führungsleisten (82) des äußeren Isolierformteils (50) passend umgriffen sind.

3. Einspritzdüse nach Anspruch 2, dadurch gekennzeichnet, daß die beiden Seitenwangen (52) des inneren Isolierformteils (48) über einen Rückensteg (58) miteinander verbunden sind, an den nach oben abstehend ein Aufsatz (60) angeformt ist, an dessen dem äußeren Isolierformteil (50) zugekehrten Seitenfläche (66) ein Vorsprung (68) für die Zugentlastung der Lötanschlüsse (36) angeformt ist.

4. Einspritzdüse nach Anspruch 3, dadurch gekennzeichnet, daß das innere Isolierformteil (48) am Übergang seines Rückensteges (58) zum nach oben abstehenden Aufsatz (60) eine Schulter (70) hat, die an einer das innere Isolierformteil (48) in Achsrichtung spiellos in der Aussparung (34) festhaltenden Gegenschulter (72) des Haltekörpers (10) anliegt.

5. Einspritzdüse nach Anspruch 3 oder 4, dadurch gekennzeichnet, daß der Aufsatz (60) des inneren Isolierformteils (48) mit das Mantelkabel (40) seitlich führenden Seitenwangen (62) versehen ist, die von nach innen gerichteten Führungsschenkeln (96) des äußeren Isolierformteils (50) passend übergriffen sind.

6. Einspritzdüse nach einem der Ansprüche 2 bis 5, dadurch gekennzeichnet, daß das äußere Isolierformteil (50) mit einem zwischen die Seitenwangen (52) des inneren Isolierformteils (48) greifenden zungenartigen Ansatz (94) versehen ist, welcher die Kontaktfahnen (30) und Lötanschlüsse (36) gegen die eine, die seitliche Aussparung (34) axial begrenzende Wandfläche (92) des Haltekörpers (10) isoliert.

## Claims

1. Fuel injection nozzle for internal combustion engines, having a retention body (10) on which is fastened a nozzle body (14) displaceably supporting a valve needle (12) and which contains a chamber (20) for accommodating at least one closing spring (22) and an induction coil (24) of a needle motion sensor which is influenced by a part (26) moved with the valve needle (12) and having two radially protruding contact tabs (30) which protrude into a side opening (34) in the outer shell of the retention body (10) and are there soldered to continuing conductors (38) and also having an shaped insulating part (48) arranged in the side opening (34) of the retention body (10), which shaped insulating part (48) is held in its installation position by an outer shaped insulating part (50) covering the soldered connections (36) towards the outside, which outer shaped insulating part (50) is provided with means (68, 78) for removing tension from the soldered connections (36) and is fastened by pins (86) on the retention body (10), which pins are arranged parallel to the longitudinal axis of the retention body (10) and engage in correspondingly arranged holes (88) in one of the two outer shell regions of the retention body (10) which axially limit the side opening (34) used to accommodate the soldered connections (36), characterised by the following features:
a) the continuing conductors (38) are formed by the individual wires of a sheathed cable (40),
b) the individual wires (38) of the sheathed cable (40) are each connected by means of a soldering sleeve (42) to a contact tab (30) of the induction coil (24), which soldering sleeves (42) consist of a plastic sleeve passing over both contact ends and shrinking over the contact ends on heating and of an enclosed solder ring,
c) the inner shaped insulating part (48) in contact with the bottom of the side opening (34) and the outer shaped insulating part (50) covering the soldered connections (36) are provided with protrusions (68, 78), preferably offset to one another, on the mutually facing wall region (66, 76) upstream of the soldered connections (36),
d) the holes (88) in the retention body (10) provided to accommodate the pins (86) are at such a distance from the longitudinal axis of the retention body (10) that the pins (86) hold the outer shaped insulating part (50) in an installation position, that the sheathed cable (40) clamped between the protrusions (68, 78) of the shaped insulating parts (48, 50) are deformed so that tension is removed.

2. Injection nozzle according to Claim 1, characterised in that the inner shaped insulating part (48) is provided with side cheeks (52) protruding from the edge of the opening (54) of the transverse hole (32) and bounding between them a space (56) for the contact tabs (30) and soldering sleeves (42), guide strips (82) of the outer shaped insulating part (50) passing around and being matched to these side cheeks (52).

3. Injection nozzle according to Claim 2, characterised in that the two side cheeks (52) of the inner shaped insulating part (48) are connected together by means of a rear web (58) on which a top (60) is formed protruding upwards, on whose side surface (66) facing towards the outer shaped insulating part (50) is formed a protrusion (68) to remove tension from the soldered connections (36).

4. Injection nozzle according to Claim 3, characterised in that the inner shaped insulating part (48) has a shoulder (70) at the transition of its rear web (58) to the top (60) protruding upwards, which shoulder (70) is in contact on a mating shoulder (72) of the retention body (10) fixing the inner shaped insulating part (48) in the opening (34) in the axial direction without clearance.

5. Injection nozzle according to Claim 3 or 4, characterised in that the top (60) on the inner shaped insulating part (48) is provided with side cheeks (62), laterally guiding the sheathed cable (40), inwardly-directed guide arms (96) of the outer shaped insulating part (50) passing over the guide cheeks (62) and being matched to them.

6. Injection nozzle according to one of the Claims 2 to 5, characterised in that the outer shaped insulating part (50) is provided with a projection (94) engaging like a tongue between the side cheeks (52) of the inner shaped insulating part (48), which projection insulates the contact tabs (30) and the soldered connections (36) from the one wall surface (92) of the retention body (10) bounding the side opening (34) axially.

## Revendications

1. Injecteur de carburant pour moteurs à combustion interne avec un corps de maintien (10), sur lequel est fixé un corps d'injecteur (14) logeant un pointeau de soupape (12) de façon à ce qu'il puisse coulisser et qui contient une chambre (20) pour recevoir au moins un ressort de fermeture (22) ainsi qu'une bobine d'induction (24) d'un détecteur du mouvement du pointeau, qui est influencé par une pièce (26) déplacée avec l'aiguille de soupape (12) et qui a deux cosses de contact (30) se dressant radialement, cosses qui pénètrent dans un évidement latéral (34) dans l'enveloppe du corps de maintien (10) et qui sont à cet endroit brasées avec les conducteurs de prolongation (38), et en outre avec une pièce moulée isolante (48) disposée dans l'évidement latéral (34) du corps de maintien (10), pièce qui est maintenue dans sa position de montage par une pièce moulée isolante externe (50), recouvrant le raccord de brasage (36) vers l'extérieur, qui est pourvue de moyens (68, 78) pour soulager en tension le raccord de brasage (36) et est fixée sur le corps de maintien (10) par des tiges (86) qui sont disposées parallèlement à leur axe longitudinal et viennent en prise dans des trous disposés de façon correspondante (88), dans l'une des deux zones d'enveloppe du corps de maintien (10), qui délimitent axialement son évidement (34) latéral servant à recevoir le raccord de brasage (36), injecteur de carburant caractérisé par les particularités suivantes :
a) Les conducteurs de prolongation (38) sont formés par les fils individuels d'un câble enveloppe (40).
b) Les fils individuels (38) du câble enveloppe (40) sont chacun reliés par une douille de brasage (42) à une cosse de contact (30) de la bobine d'induction (24) cosse qui consiste en un tuyau de matière synthétique venant en prise par deux contacts terminaux, et se contractant en chauffant sur les contacts terminaux et en une bague de brasage contenue dedans.
c) La pièce moulée isolante interne (48) reposant au fond de l'évidement latéral (34) et la pièce moulée isolante externe (50) recouvrant le raccord de brasage (36) sont pourvues en amont du raccord de brasage (36) sur les zones de paroi (66, 76) tournées l'une vers l'autre avec de préférence des saillies (68, 78) décalées l'une par rapport à l'autre.
d) Les trous (86) prévus pour recevoir les tiges (88) dans le corps de maintien (10) ont par rapport à leur axe longitudinal un écart tel que les tiges (86) maintiennent la pièce moulée isolante externe (50) dans une position de montage telle que le câble enveloppe (40) bloqué entre les saillies (68, 78) des pièces moulées isolantes (48, 50) est déformé en étant déchargé en tension.

2. Injecteur selon la revendication 1, caractérisé en ce que la pièce meulée isolante intérieure (48) est pourvue de joues latérales (52) partant du bord d'embouchure (54) du trou transversal (32), délimitant entre elles un espace (56) pour les cosses de contact (30) et les douilles de brasage (42), joues qui sont enserrées de façon ajustée, par des barreaux de guidage (82) de la pièce meulée isolante extérieure (50).

3. Injecteur selon la revendication 2, caractérisé en ce que les deux joues latérales (52) de la pièce moulée isolante intérieure (48) sont reliées entre elles par une entretoise arrière (58), sur laquelle est formé un appendice (60) se dressant vers le haut, sur la surface latérale (66), tournée vers la pièce moulée isolante extérieure (50), sur laquelle est formée une saillie (68) pour soulager en tension les raccords de brasage (36).

4. Injecteur selon la revendication 3, caractérisé en ce que la pièce moulée isolante intérieure (48) a au passage de son entretoise arrière (58) vers l'appendice (60) se dressant vers le haut en épaulement (70) qui repose sur un contre-épaulement (72) du corps de maintient (10) maintenant solidement la pièce moulée isolante intérieure (48) dans le sens axial sans jeu dans l'évidement (34).

5. Injecteur selon la revendication 3 à 4, caractérisé en ce que l'appendice (60) de la pièce moulée isolante intérieure (48) est pourvu de joues latérales (62) guidant latéralement le câble enveloppe (40), joues qui sont enserrées de façon ajustée par les jambes de guidage (96) de la pièce moulée isolante (50) dirigées vers l'intérieur.

6. Injecteur selon l'une des revendications 2 à 5, caractérisé en ce que la pièce moulée isolante extérieure (50) est pourvue d'un ajout (94) en forme de languette venant en prise entre les joues latérales (52) de la pièce moulée isolante intérieure (48), ajout qui isole les cosses de contact (30) et les raccords de brasage (36), l'une des parois (92) du corps de maintien (10) délimitant axialement l'évidement latéral (34).
